# EUROPÄISCHE PATENTANMELDUNG

(11) **EP 4 779 217 A1**
(43) Veröffentlichungstag der Anmeldung: **22.07.2026**
(21) Anmeldenummer: 25219803.1
(22) Anmeldetag: 01.12.2025
(51) Int. Cl.: F24D 3/18, F24H 4/02, F24H 9/02, F24H 15/12, F24H 15/345

(54) **WÄRMEPUMPE MIT EINEM KÄLTEMITTEL, INSBESONDERE MIT EINEM ENTFLAMMBAREN UND/ODER EINEM TOXISCHEN KÄLTEMITTEL**

(30) Priorität: 17.01.2025 DE 102025101596
(71) Anmelder: Robert Bosch GmbH, 70442 Stuttgart (DE)
(72) Erfinder: Matos, Diogo, 3810-552 Aveiro (PT); Lopes, Artur, 3800-381 Esgueira, Aveiro (PT); Correia, Armindo, 3810-838 Oliveirinha (PT); Schulte am Huelse, Sebastian, 3830-303 Ilhavo (PT); Costa, Ines, 3030-165 Coimbra (PT); Leite da Silva, Goncalo, 3800-533 Cadia Aveiro (PT)

(57) **Zusammenfassung**

Eine Wärmepumpe (10) mit einem Kältemittel (14), insbesondere mit einem entflammbaren und/oder einem toxischen Kältemittel, umfassend einen weitestgehend gasdichten Gehäuseabschnitt (26). Ein Wärmepumpenabschnitt (28) der Wärmepumpe (10) ist im gasdichten Gehäuseabschnitt (26) angeordnet. Der gasdichte Gehäuseabschnitt (26) weist eine Zwangsentlüftung (30) mit einem Entlüftungsabschnitt (32) aus dem gasdichten Gehäuseabschnitt (26) auf. Es wird vorgeschlagen, dass der Entlüftungsabschnitt (32) einen aus dem gasdichten Gehäuseabschnitt (26) gasabführenden Kanal (36) aufweist, der von einer Frischluft-Zuleitung (38) umschlossen ist, und dass die Zwangsentlüftung (30) eine Gasfördereinrichtung (34) umfasst.

## Beschreibung

### Stand der Technik

Die vorliegende Erfindung betrifft eine Wärmepumpe, sowie eine Heizvorrichtung umfassend die erfindungsgemäße Wärmepumpe.

Wärmepumpen transportieren Wärmeenergie von einem niedrigen auf ein höheres Temperaturniveau. Der übliche grundlegende Aufbau einer Wärmepumpe umfasst eine Verdampfereinrichtung, eine Verdichtereinrichtung, eine Kondensatoreinrichtung und eine Expansionseinrichtung.

In der Verdampfereinrichtung wird mit einem Kältemittel Wärmeenergie auf einem niedrigen Temperaturniveau aus einer Quelle (typischerweise der Umgebung, bspw. Umgebungsluft, dem Erdreich oder einem Gewässer) aufgenommen. Das Temperaturniveau des Kältemittels wird dabei angehoben und es wird verdampft. Nachfolgend wird das Kältemittel in der Verdichtereinrichtung von einem niedrigen Druckniveau auf ein höheres Druckniveau verdichtet und dabei weiter erwärmt. Anschließend wird das Kältemittel in der Kondensatoreinrichtung verflüssigt und gibt dabei die Wärmeenergie auf dem höheren Temperaturniveau wieder ab. In der Expansionseinrichtung wird das Kältemittel auf ein niedriges Druckniveau entspannt und dabei abgekühlt, bevor es erneut der Verdampfereinrichtung zugeführt wird.

In Wärmepumpen wird heute häufig das natürliche Kältemittel Propan (auch mit R290 bezeichnet) verwendet. Propan ermöglicht eine effiziente Wärmebereitstellung und ist umweltfreundlich und kostengünstig, dabei jedoch leicht entflammbar. Andere Kältemittel sind ebenfalls üblich und können im Sinne der Erfindung Verwendung finden.

Eine Wärmepumpe kann zusammen mit einer Heizvorrichtung, beispielsweise einer Gastherme, in einer hybriden Heizvorrichtung verwendet werden. Wobei die Wärmepumpe und Gastherme sich je nach bereitzustellender Wärmeenergie gegenseitig unterstützen und/oder zwischen diesen umgeschaltet wird. Solche Heizvorrichtungen sind aus der EP 2 868 984 A1, EP 3 553 408 A1 und der US 2013/0248609 A1 bekannt.

Es ist Aufgabe der vorliegenden Erfindung eine Wärmepumpe und eine Heizvorrichtung bereitzustellen, die effizient arbeiten und eine hohe Betriebssicherheit aufweisen.

Diese Aufgabe wird erfindungsgemäß durch die beanspruchte Wärmepumpe und die beanspruchte Heizvorrichtung gelöst.

### Offenbarung der Erfindung

Es ist eine Wärmepumpe mit einem Kältemittel, insbesondere mit einem entflammbaren und/oder toxischen Kältemittel, vorgesehen. Das Kältemittel kann beispielsweise nach ISO 817, insbesondere nach ISO 817:2014 E Kapitel 6.2, ein Kältemittel aus der Klassen A (geringe Toxizität) oder der Klasse B (höhere Toxizität) sein. Insbesondere kann das Kältemittel alternativ oder zusätzlich nach ISO 817, insbesondere nach ISO 817:2014 E Kapitel 6.2, ein entflammbares Kältemittel aus der Klasse 2 (brennbar) oder 3 (hochentzündlich) sein. Beispiele für entflammbare Kältemittel sind natürliche Kältemittel wie Propan, Isobutan oder Propen, aber auch Hydrofluorolefine. Auch andere Kältemittel sind im Sinne dieser Erfindung.

Die Wärmepumpe umfasst einen weitestgehend gasdichten Gehäuseabschnitt. Ein Wärmepumpenabschnitt der Wärmepumpe ist im gasdichten Gehäuseabschnitt angeordnet. Der gasdichte Gehäuseabschnitt weist eine Zwangsentlüftung mit einem Entlüftungsabschnitt auf. Der Entlüftungsabschnitt führt aus dem gasdichten Gehäuseabschnitt heraus, sodass Gas, welches insbesondere ausgetretenes Kältemittel aufweist, aus dem gasdichten Gehäuseabschnitt herausströmen kann. Beispielsweise kann das Gas gezielt in eine vom Gehäuseabschnitt räumlich entfernte Umgebung, insbesondere außerhalb eines Gebäudes, geleitet werden.

Der gasdichte Gehäuseabschnitt kann beispielsweise in einem Raum angeordnet sein. Der Raum kann ein Installationsraum, wie einem Heizkeller oder Wohnraum sein. Auch denkbar ist, dass die Wärmepumpe mit einer weiteren Heizvorrichtung kooperiert, insbesondere der gasdichte Gehäuseabschnitt ein integraler Bestandteil der weiteren Heizvorrichtung ist.

Dadurch, dass der Gehäuseabschnitt weitestgehend gasdicht ist, wird ein darin enthaltener Wärmepumpenabschnitt von seiner direkten Umgebung möglichst undurchlässig, insbesondere vollständig undurchlässig für Gase abgekapselt. Tritt beispielsweise Leckage an diesem Wärmepumpenabschnitt auf, wird das austretende Kältemittel nicht oder nur in einer geringen Menge an die direkte Umgebung des gasdichten Gehäuseabschnitts abgegeben. Somit wird eine hohe Konzentration an Kältemittel direkt außerhalb des gasdichten Gehäuseabschnitts vermieden. Ist das Kältemittel beispielsweise ein entflammbares Kältemittel, können somit Brände und/oder Explosionen im Bereich des gasdichten Gehäuseabschnitts verhindert werden. Diese Sicherheitsmaßnahme ermöglicht unter anderem die Verwendung größerer Mengen von entflammbarem Kältemittel, beispielsweise mehr als 150g Propan, insbesondere innerhalb eines Gebäudes oder einer Vorrichtung. Öffnungen im gasdichten Gehäuseabschnitt beispielsweise für den Entlüftungsabschnitt oder einen Kältemittelkreislauf sind derart angeordnet und eingerichtet, dass bei Leckage Kältemittel weitestgehend nicht in die direkte Umgebung des gasdichten Gehäuseabschnitts und/oder nur geführt aus dem gasdichten Gehäuseabschnitt austreten kann.

Erfindungsgemäß ist vorgesehen, dass der Entlüftungsabschnitt einen aus dem gasdichten Gehäuseabschnitt gasabführenden Kanal aufweist, der von einer Frischluft-Zuleitung umschlossen ist. Die Zwangsentlüftung umfasst eine Gasfördereinrichtung.

Durch den gasabführenden Kanal des Entlüftungsabschnitts kann das Gas aus dem Inneren des gasdichten Gehäuseabschnitts herausströmen. Gleichzeitig oder zeitlich versetzt strömt durch die Frischluft-Zuleitung Luft in den gasdichten Gehäuseabschnitt nach, aufgrund des Unterdrucks, der beim Abströmen des Gases aus dem gasdichten Gehäuseabschnitt entsteht und somit ausgeglichen wird.

Wenn der gasabführende Kanal Leckagestellen aufweist, strömt das abzuführende Gas in die Frischluft-Zuleitung ein und wird von der durch die Frischluft-Zuleitung strömenden Luft zurück in den gasdichten Gehäuseabschnitt gefördert. Letztendlich wird das Gas über den gasabführenden Kanal aus dem gasdichten Gehäuseabschnitt herausgeleitet. Somit wird effektiv verhindert, dass das Gas, insbesondere Kältemittel, über den Entlüftungsabschnitt in die den gasdichten Gehäuseabschnitt direkt umliegende Umgebung austritt.

Die Gasfördereinrichtung kann eingerichtet sein Gas aus dem gasdichten Gehäuseabschnitt in und durch den gasabführenden Kanal zu fördern. Mittels der Gasfördereinrichtung kann sichergestellt werden, dass das Gas aus dem Inneren des gasdichten Gehäuseabschnitts aktiv, kontrolliert und steuerbar durch den gasabführenden Kanal gefördert wird. Insbesondere kann die Gasfördereinrichtung innerhalb des gasdichten Gehäuseabschnitts angeordnet werden. Dies ermöglicht eine einfache Montage der Wärmepumpe.

Bei einer Weiterbildung ist der gasabführende Kanal von einer ersten Wand umfänglich begrenzt. Die Frischluft-Zuleitung ist von einer zweiten Wand umfänglich begrenzt. Die erste Wand ist insbesondere koaxial in der zweiten Wand angeordnet. Dies ermöglicht eine kompakte und einfache Ausführungsform des Entlüftungsabschnitts.

Bei einer Weiterbildung bildet der gasdichte Gehäuseabschnitt der Wärmepumpe einen Abschnitt eines größeren Vorrichtungsgehäuses oder der gasdichte Gehäuseabschnitt ist in einem größeren Vorrichtungsgehäuse angeordnet. Der gasdichte Gehäuseabschnitt isoliert die Wärmepumpe gegenüber dem restlichen Vorrichtungsgehäuse zumindest weitestgehend gasdicht. Somit kann verhindert werden, dass bei Leckage des Wärmepumpenabschnitts, Kältemittel in das größere Vorrichtungsgehäuse strömen kann, wo beispielsweise ein entflammbares Kältemittel entzündet werden kann. Das Vorrichtungsgehäuse kann Bestandteil einer größeren und die Wärmepumpe umfassenden Vorrichtung sein. Ist der gasdichte Gehäuseabschnitt Teil des Vorrichtungsgehäuses kann die Abgrenzung des gasdichten Gehäuseabschnitts zu dem restlichen Vorrichtungsgehäuse durch eine Innenwand im größeren Vorrichtungsgehäuse erfolgen. Alternativ kann der gasdichte Gehäuseabschnitt über Befestigungsmittel im Vorrichtungsgehäuse befestigt sein. Insgesamt kann der gasdichte Gehäuseabschnitt im Vorrichtungsgehäuse derart angeordnet sein, dass von der Wärmepumpe möglichst nur der Wärmepumpenabschnitt innerhalb des gasdichten Gehäuseabschnitts sich innerhalb des Vorrichtungsgehäuses befindet.

Bei einer Weiterbildung weist die Wärmepumpe einen Leckagesensor, insbesondere einen Kältemittelsensor wie beispielsweise einen Propangassensor (auch R290 Gassensor), auf. Der Leckagesensor ist ausgebildet, um eine Leckage von Kältemittel, insbesondere von Propan, in den gasdichten Gehäuseabschnitt zu detektieren. Es wäre auch denkbar, dass mittels einer Flussratenmessung die Flussrate des durch den Wärmepumpenabschnitt im gasdichten Gehäuseabschnitts geleiteten bzw. fließenden Kältemittels überwacht werden kann, sodass eine Leckage über eine Änderung der Flussrate detektierbar ist. Anstelle dessen sowie ergänzend dazu kann auch die Überwachung thermodynamischer Eigenschaften verwendet werden, um eine Leckage von Kältemittel zu detektieren. Beispielsweise können ein Druckverlust in einem Kältemittelkreislauf der Wärmepumpe und/oder ein Temperaturabfall im Bereich des Wärmepumpenabschnitts im gasdichten Gehäuseabschnitt zur Detektion einer Leckage von Kältemittel verwendet werden. Alternativ oder zusätzlich kann die Wärmepumpe einen Luftmesssensor, insbesondere ein Luftdrucksensor wie beispielsweise einen Absolutdrucksensor und/oder einen Differenzdrucksensor, und/oder insbesondere einen Luftstromsensor aufweisen. Der Luftmesssensor ist ausgebildet, um eine Luftfördermenge der Gasfördereinrichtung und/oder den Betrieb der Gasfördereinrichtung zu überwachen. In einfacher Weise kann mit dem Leckagesensor eine Leckage von Kältemittel erfasst werden. Ferner kann mittels des Luftmesssensors der ordnungsgemäße Betrieb der Gasfördereinrichtung überwacht werden, sowie, ob bei Leckage von Kältemittel in den gasdichten Gehäuseabschnitt, genügend Gas aus dem gasdichten Gehäuseabschnitt gefördert wird. Der Leckagesensor und der Luftmesssensor sind nicht auf die hier genannten Sensoren beschränkt. Auch können nicht nur ein, sondern auch zwei, drei oder mehrere Leckagesensoren und/oder Luftmesssensoren vorgesehen sein.

Bei einer Weiterbildung ist die Wärmepumpe derart eingerichtet, dass bei Leckage von Kältemittel in den gasdichten Gehäuseabschnitt die Gasfördereinrichtung ihren Betrieb aufnimmt. Alternativ ist die Gasfördereinrichtung kontinuierliche betreibbar. Insbesondere umfasst die Wärmepumpe eine Wärmepumpen-Steuereinrichtung, die ausgebildet und eingerichtet ist, um bei einer Leckagedetektion die Gasfördereinrichtung anzusteuern, so dass diese ihren Betrieb aufnimmt. Insbesondere erfolgt die Leckagedetektion mittels des Leckagesensors. Der Betrieb der Gasfördereinrichtung erfolgt dabei insbesondere basierend auf Messdaten des Luftmesssensors. Die Wärmepumpen-Steuereinrichtung kann beispielsweise eingerichtet sein die Leistung der Gasfördereinrichtung, insbesondere basierend auf den Messdaten des Luftmesssensors, zu steuern und somit die Menge an Gas die pro Sekunde aus dem gasdichten Gehäuseabschnitt gefördert wird. Wird die Gasfördereinrichtung nur bei Leckage von Kältemittel in den gasdichten Gehäuseabschnitt bzw. bei dessen Detektion die Gasfördereinrichtung betrieben, wird die Gasfördereinrichtung weniger als im kontinuierlichen Betrieb belastet und die Lebensdauer ihrer Komponenten verlängert. Bei einem kontinuierlichen Betrieb der Gasfördervorrichtung ist die Ausführung besonders einfach. Es ist kein Mittel notwendig, um die Leckage von Kältemittel in den gasdichten Gehäuseabschnitt zu erfassen. Auch eine Wärmepumpen-Steuereinrichtung zur Ansteuerung der Gasfördereinrichtung kann entfallen oder wenigstens vereinfacht sein.

Bei einer Weiterbildung umfasst der Wärmepumpenabschnitt, der im gasdichten Gehäuseabschnitt angeordnet ist, eine Kondensatoreinrichtung. Die Kondensatoreinrichtung weist einen Wärmetauscher auf. Der Wärmetauscher kann insbesondere als Plattenwärmetauscher ausgebildet sein. In einem Heizbetrieb wird das Kältemittel in einer Verdampfereinrichtung der Wärmepumpe verdampft und das Kältemittel wird in der Kondensatoreinrichtung kondensiert. Insbesondere wird in einem Kühlbetrieb oder in einem Betrieb zum Enteisen der Verdampfereinrichtung umgekehrt Kältemittel in der Kondensatoreinrichtung verdampft und das Kältemittel in der Verdampfereinrichtung wieder kondensiert. Beim Verdampfen nimmt das Kältemittel Wärmeenergie auf und beim Kondensieren gibt das Kältemittel Wärmeenergie ab. Die Verdampfereinrichtung kann auch einen Wärmetauscher aufweisen. Der Wärmetauscher der Verdampfereinrichtung kann beispielsweise ein Lammelenrohr- oder ein Rippenrohrwärmetauscher sein.

Denkbar ist, dass die Wärmepumpe ein Split-Gerät mit einer Außeneinheit und einer Inneneinheit ist. Die Außeneinheit und die Inneneinheit sind dabei räumlich voneinander getrennt, beispielsweise ist die Außeneinheit außerhalb eines Gebäudes angeordnet und die Inneneinheit innerhalb eines Gebäudes. Dabei können die Außeneinheit und die Inneneinheit jeweils einen Wärmetauscher aufweisen. Insbesondere weist die Außeneinheit die Verdampfereinrichtung mit dem Wärmetauscher auf. Die Inneneinheit kann den gasdichten Gehäuseabschnitt und beispielsweise den im gasdichten Gehäuseabschnitt angeordneten Wärmepumpenabschnitt, insbesondere die Kondensatoreinrichtung mit dem Wärmetauscher, aufweisen.

Bei einer Weiterbildung sind der Entlüftungsabschnitt und ein Gasauslass der Gasfördereinrichtung über einen Adapterabschnitt fluidisch miteinander verbunden, so dass die Gasfördereinrichtung Gas aus dem gasdichten Gehäuseabschnitt in den Entlüftungsabschnitt, insbesondere in den gasabführenden Kanal, fördern kann. Insbesondere ist der Adapterabschnitt außerhalb des gasdichten Gehäuseabschnitts angeordnet. Somit kann die Wärmepumpe derart eingerichtet sein, dass das Gas aus dem gasdichten Gehäuseabschnitt über den Adapterabschnitt unmittelbar in den gasabführenden Kanal gefördert wird. Gleichzeitig kann Luft über die Frischluft-Zuleitung seitliche an der Gasfördereinrichtung vorbei in den gasdichten Gehäuseabschnitt strömen. Mittels des Adapterabschnitts kann in einfacher Weise ein beliebig langer Entlüftungsabschnitt, insbesondere gasdicht, mit der Gasfördereinrichtung verbunden sein. Ein Adapterabschnitt kann beispielsweise als Gewindeverbindung, Flanschverbindung und/oder Klemm- oder Steckverbindung ausgebildet sein. Es ist denkbar, dass der Adapterabschnitt einteilig mit dem Entlüftungsabschnitt ausgebildet ist oder als eine separate Komponente. Der Adapterabschnitt ist auf die genannten Ausführungsformen nicht beschränkt.

Bei einer Weiterbildung ist die Gasfördereinrichtung ein Ventilator oder ein Gebläse. Dies ist eine einfache und kostengünstige Möglichkeit Gase aus dem gasdichten Gehäuseabschnitt zu fördern. Alternativ kann die Gasfördereinrichtung als Kompressor oder Pumpe ausgebildet sein. Andere Ausführungsformen sind auch denkbar.

Ein weiterer Aspekt der Erfindung ist eine Heizvorrichtung umfassend eine erfindungsgemäße Wärmepumpe. Die vorgenannten Erläuterungen und Vorteile der erfindungsgemäßen Wärmepumpe beziehen sich entsprechend auf die Heizvorrichtung.

Die Heizvorrichtung umfasst eine zweite Wärmequelle, insbesondere basierend auf der Verbrennung von fossilen oder erneuerbaren Brennstoffen (beispielsweise von Gas, Öl, Pellets, Scheitholz oder weiteren). Die Heizvorrichtung weist den ersten gasdichten Gehäuseabschnitt und ein Vorrichtungsgehäuse mit einem zweiten Gehäuseabschnitt auf. Insbesondere bildet der erste gasdichte Gehäuseabschnitt der Wärmepumpe einen Abschnitt des Vorrichtungsgehäuses oder insbesondere ist der erste gasdichte Gehäuseabschnitt im Vorrichtungsgehäuse der Heizvorrichtung angeordnet. Im zweiten Gehäuseabschnitt ist die zweite Wärmequelle angeordnet.

Denkbar ist, dass der zweite Gehäuseabschnitt ein Abschnitt eines Vorrichtungsgehäuses der Heizvorrichtung ist oder im Vorrichtungsgehäuse angeordnet ist.

Die Heizvorrichtung kann eine hybride Vorrichtung sein, die zwei unterschiedliche Arten von Wärmequellen verwendet. Die erste Wärmequelle der Heizvorrichtung ist die Wärmepumpe. Insbesondere ist die erste Wärmequelle der Wärmepumpenabschnitt, insbesondere die Kondensatoreinrichtung, die in dem gasdichten Gehäuseabschnitt der Wärmepumpe angeordnet ist, und die zweite Wärmequelle ist beispielsweise eine Brennkammer, in der fossile oder erneuerbare Brennstoffe verbrannt werden. Durch den gasdichten Gehäuseabschnitt wird verhindert, dass Kältemittel der Wärmepumpe bei Leckage in den Bereich der zweiten Wärmequelle strömt. Bei entflammbarem Kältemittel kann somit verhindert werden, dass dieses sich entzündet. Die erste Wärmequelle und die zweite Wärmequelle der Heizvorrichtung können dazu eingerichtet sein, gleichzeitig und/oder abwechselnd ein Arbeitsmedium beispielsweise Wasser eines Wasserkreislaufs zu erhitzen.

Bei einer Weiterbildung umfasst der zweite Gehäuseabschnitt eine zweite Zwangsentlüftung mit einem zweiten Entlüftungsabschnitt aus dem zweiten Gehäuseabschnitt. Der zweite Entlüftungsabschnitt weist einen aus dem zweiten Gehäuseabschnitt gasabführenden Kanal auf, der von einer Frischluft-Zuleitung umschlossen ist. Die zweite Zwangsentlüftung umfasst eine zweite Gasfördereinrichtung. Die zweite Gasfördereinrichtung kann beispielsweise als ein Ventilator, aber auch als Kompressor, Gebläse oder Pumpe ausgebildet sein. Alternativ kann der gasabführende Kanal und die Frischluft-Zuleitung des zweiten Entlüftungsabschnitts getrennt voneinander ausgebildet sein. Beispielsweise können der gasabführende Kanal und die Frischluft-Zuleitung als zwei getrennte Rohre vorliegen.

Beispielsweise kann die zweite Zwangsentlüftung verwendet werden, um Abgase der zweiten Wärmequelle aus dem zweiten Gehäuseabschnitt zu fördern.

Nachfolgend werden die erfindungsgemäße Wärmepumpe und die erfindungsgemäße Heizvorrichtung unter Bezugnahme auf die beiliegenden Zeichnungen erläutert. In der Zeichnung zeigen:
- Figur 1: eine schematische Darstellung einer Wärmepumpe;
- Figur 2: eine Detailansicht eines Ausschnitts der Wärmepumpe aus Figur 1; und
- Figur 3: eine Heizvorrichtung.

In den Figuren tragen sich entsprechende Elemente und Bereiche gleiche Bezugszeichen. Nicht in allen Figuren sind sämtliche Bezugszeichen wiedergegeben.

Figur 1 zeigt eine Wärmepumpe 10 mit einem Kältemittelkreislauf 12. Im Kältemittelkreislauf 12 befindet sich ein Kältemittel 14. Das Kältemittel 14 ist vorliegend beispielhaft ein entflammbares Kältemittel 14, insbesondere Propan. Entlang des Kältemittelkreislaufs 12 in einer Strömungsrichtung 16 des Kältemittels 14 weist die Wärmepumpe 10 nacheinander eine Verdampfereinrichtung 18, eine Verdichtereinrichtung 20, eine Kondensatoreinrichtung 22 und eine Expansionseinrichtung 24 auf.

Die Wärmepumpe 10 umfasst ferner einen weitestgehend gasdichten Gehäuseabschnitt 26. Ein Wärmepumpenabschnitt 28 der Wärmepumpe 10 ist im gasdichten Gehäuseabschnitt 26 angeordnet und umfasst vorliegend die Kondensatoreinrichtung 22. Der gasdichte Gehäuseabschnitt 26 weist eine Zwangsentlüftung 30 mit einem Entlüftungsabschnitt 32 aus dem gasdichten Gehäuseabschnitt 26 und einer Gasfördereinrichtung 34 auf.

Wie in Figur 2 dargestellt, weist der Entlüftungsabschnitt 32 einen aus dem gasdichten Gehäuseabschnitt 26 gasabführenden Kanal 36 auf, der von einer Frischluft-Zuleitung 38 umschlossen ist. Der gasabführende Kanal 36 ist von einer ersten Wand 40 umfänglich begrenzt, und die Frischluft-Zuleitung 38 ist von einer zweiten Wand 42 umfänglich begrenzt. Entsprechend ist die zweite Wand 42 um die erste Wand 40 angeordnet. Die Frischluft-Zuleitung 38 ist durch einen zwischen der ersten Wand 40 und zweiten Wand 42 vorliegenden beispielsweise ringförmigen Spalt 44 gebildet. In der in Figur 1 und Figur 2 gezeigten Ausführungsform ist die erste Wand 40 koaxial in der zweiten Wand 42 angeordnet. Beispielsweise kann der Entlüftungsabschnitt 32 Rohrabschnitte mit unterschiedlichem Durchmesser aufweisen. Wobei wenigstens ein Rohrabschnitt mit kleinerem Durchmesser, der die erste Wand 40 bildet, in wenigstens einem Rohrabschnitt mit größerem Durchmesser, der die zweite Wand 42 bildet, angeordnet ist.

In dieser Ausführungsform der Wärmepumpe 10 sind im gasdichten Gehäuseabschnitt 26 zwei Leitungsöffnungen 46 für eine Zuleitung 48 und eine Abströmleitung 50 von Kältemittel 14 in und aus der Kondensatoreinrichtung 22 vorgesehen (siehe Figur 1). Zwischen dem gasdichten Gehäuseabschnitt 26 und der Zuleitung 48, sowie dem gasdichten Gehäuseabschnitt 26 und der Abströmleitung 50 können Dichtungen oder andere Mittel vorgesehen sein, sodass in den gasdichten Gehäuseabschnitt 26 ausgetretenes Kältemittel 14 nicht durch die zwei Leitungsöffnungen 46 austreten kann.

Ein Gasauslass 52 der Gasfördereinrichtung 34 ist hier beispielhaft über einen Adapterabschnitt 54 fluidisch mit den Entlüftungsabschnitt 32, insbesondere mit dem gasabführenden Kanal 36, verbunden (siehe Figur 2). Der Adapterabschnitt 54 ist dabei außerhalb des gasdichten Gehäuseabschnitts 26 angeordnet und beispielhaft schematisch als Steckverbindung an dem Entlüftungsabschnitt 32 ausgebildet (siehe Figur 1 und Figur 2). Alternative Ausführungsformen des Adapterabschnitts 54 sind denkbar. Die Gasfördereinrichtung 34 ist ausgebildet und eingerichtet bei Betrieb Gas 35 aus dem Inneren des gasdichten Gehäuseabschnitts 26 durch den Adapterabschnitt 54 in und durch den gasabführenden Kanal 36 zu fördern. Beispielsweise kann die Gasfördereinrichtung 34 als Ventilator ausgebildet sein. Vorliegen sind die Gasfördereinrichtung, der Entlüftungsabschnitt und der Adapterabschnitt derart ausgebildet und zueinander angeordnet, dass die Frischluft-Zuleitung vorliegend um die Gasfördereinrichtung als kreisringförmige Öffnung 55 endet.

Die Wärmepumpe 10 weist in der gezeigten Ausführungsform im gasdichten Gehäuseabschnitt 26 einen Leckagesensor 56 auf. Der Leckagesensor 56 dient zur Erfassung einer Leckage von Kältemittel 14 der Wärmepumpe 10 in den gasdichten Gehäuseabschnitt 26 (siehe Figur 1). Wobei beispielsweise der Leckagesensor 56 ein Kältemittelsensor 58 zur Detektion von Propan sein kann. Ferner weist die Wärmepumpe 10 in dieser Ausführungsform einen Luftmesssensor 60 auf, der vorliegend im Bereich der Gasfördereinrichtung 34 angeordnet ist. Der Luftmesssensor 60 kann beispielsweise ein Luftdruck und/oder ein Luftstromsensor sein, und dient zur Überwachung einer Luftfördermenge der Gasfördereinrichtung 34 und/oder allgemein zur Überwachung des Betriebs der Gasfördereinrichtung 34.

Beispielsweiße umfasst die Wärmepumpe 10 eine Wärmepumpen-Steuereinrichtung 62. Die Wärmepumpen-Steuereinrichtung 62 kann dazu ausgebildet und eingerichtet sein, um bei einer Leckagedetektion mittels der Leckagesensoren 56 die Gasfördereinrichtung 34 anzusteuern, sodass diese ihren Betrieb aufnimmt. Ferner kann die Wärmepumpen-Steuereinrichtung 62 wie in der gezeigten Ausführungsform eingerichtet sein die Leistung der Gasfördereinrichtung 34, insbesondere basierend auf den Messdaten des Luftmesssensors 60, zu steuern und somit die Menge an Gas, die pro Sekunde aus dem gasdichten Gehäuseabschnitt 26 gefördert wird. In einer anderen hier nicht gezeigten Ausführungsform kann die Wärmepumpe derart eingerichtet sein, dass die Gasfördereinrichtung kontinuierliche betreibbar ist.

Die Wärmepumpe 10 kann dabei wie in Figur 1 dargestellt als ein Split-Gerät ausgebildet sein. Dabei weist die Wärmepumpe 10 eine Außeneinheit 64 und eine Inneneinheit 66 auf. Die Außeneinheit 64 kann beispielsweise die Verdampfereinrichtung 18 und die Verdichtereinrichtung 20 umfassen. Die Inneneinheit 66 kann vorliegend beispielsweise den gasdichten Gehäuseabschnitt 26 mit der Kondensatoreinrichtung 22 umfassen. Beispielsweise kann die Inneneinheit 66 innerhalb eines Gebäudes und die Außeneinheit 64 außerhalb eines Gebäudes angeordnet sein (nicht dargestellt). Die erfindungsgemäße Wärmepumpe 10 ist dabei nicht auf den Aufbau als ein Split-Gerät beschränkt. Dabei kann der Entlüftungsabschnitt 32 ausgebildet sein sich von dem gasdichten Gehäuseabschnitt 26 zu einer Außenseite des Gebäudes zu erstrecken.

Detektieren die Leckagesensoren 56 die Leckage bzw. das Austreten von Kältemittel 14 aus der Wärmepumpe 10 in den gasdichten Gehäuseabschnitt 26, initiiert die Wärmepumpen-Steuereinrichtung 62 den Betrieb der Gasfördereinrichtung 34. Bei Betrieb der Gasfördereinrichtung 34, auch bei alternativ dauerhaften Betrieb dieser, wird das sich im gasdichten Gehäuseabschnitt 26 befindende Gas 35, welches das Kältemittel 14 aufweist, von der Gasfördereinrichtung 34 in den gasabführenden Kanal 36 gefördert und über diesen beispielsweise aus dem Gebäude heraus gefördert. Beim Herausfördern des Gases 35 aus dem gasdichten Gehäuseabschnitt 26, wird gleichzeitig über die Frischluft-Zuleitung 38 Luft 68 in den gasdichten Gehäuseabschnitt 26 angesaugt. Die Luft 68 strömt dabei über die kreisringförmige Öffnung 55 der Frischluft-Zuleitung 38 seitlich an der Gasfördereinrichtung 26 vorbei. Insgesamt wird verhindert, dass aus der Wärmepumpe 10 ausgetretenes Kältemittel 14 aus dem gasdichten Gehäuseabschnitt 26 austritt, und vorliegend in einen Bereich strömt in dem es sich entzündet kann. Die Leistung der Gasfördereinrichtung 26 kann dabei über die Wärmepumpen-Steuereinrichtung 62 gesteuert und über den Luftmesssensor 60 überwacht werden.

In Figur 3 ist eine hybride Heizvorrichtung 70 gezeigt, welche beispielsweise in einem Wohngebäude eingesetzt werden kann. Die Heizvorrichtung 70 umfasst als erste Wärmequelle 72 eine Wärmepumpe 10 gemäß Figur 1 und eine zweite Wärmequelle 74, insbesondere basierend auf der Verbrennung von fossilen oder erneuerbaren Brennstoffen. Vorliegend ist die zweite Wärmequelle 74 als Brennkammer für Gas ausgebildet. Der gasdichte Gehäuseabschnitt 26 der Wärmepumpe 10 bildet in Figur 3 einen ersten Abschnitt eines größeren Vorrichtungsgehäuses 76 der Heizvorrichtung 70, sodass eine Außenwand 78 des gasdichten Gehäuseabschnitts 26 einen Teil des größeren Vorrichtungsgehäuses 76 ist. Eine Innenwand 79, die im inneren des Vorrichtungsgehäuses angeordnet ist, grenzt den ersten gasdichten Gehäuseabschnitt 26 von dem restlichen Vorrichtungsgehäuse 76 ab. Alternativ kann der erste gasdichte Gehäuseabschnitt auch im Vorrichtungsgehäuse der Heizvorrichtung angeordnet und beispielsweise mit diesem verbunden sein (nicht dargestellt). Die erste Zwangsentlüftung 30 der Wärmpumpe 10 funktioniert hierbei gleich wie in der in Figur 1 gezeigten Wärmepumpe 10. In einem zweiten Gehäuseabschnitt 80 des Vorrichtungsgehäuses 76 ist die zweite Wärmequelle 74 angeordnet.

Der zweite Gehäuseabschnitt 80 umfasst eine zweite Zwangsentlüftung 82 mit einem zweiten Entlüftungsabschnitt 84 aus dem zweiten Gehäuseabschnitt 80. Der zweite Entlüftungsabschnitt 84 weist einen aus dem zweiten Gehäuseabschnitt 80 gasabführenden Kanal 36 auf, der von einer Frischluft-Zuleitung 38 umschlossen ist. Der zweite Entlüftungsabschnitt 84 kann gleich oder ähnlich dem ersten Entlüftungsabschnitt 32 der Wärmepumpe 10 ausgebildet sein. Ferner umfasst die zweite Zwangsentlüftung 82 eine zweite Gasfördereinrichtung 86, beispielsweise einen weiteren Ventilator. Vorliegend ist die zweite Wärmequelle 74 zwischen dem zweiten Entlüftungsabschnitt 84 und der zweiten Gasfördereinrichtung 86 angeordnet.

Die Heizvorrichtung 70 weist eine Vorrichtungs-Steuereinrichtung 88 auf. Die Vorrichtungs-Steuereinrichtung 88 ist dabei ausgebildet und eingerichtet die Heizvorrichtung 70 zu steuern. Dabei kann die Vorrichtungs-Steuereinrichtung 88 die erste Gasfördereinrichtung 34 der Wärmepumpe 10 und die zweite Gasfördereinrichtung 86 ansteuern, sodass diese ihren Betrieb aufnehmen oder stoppen. Entsprechend kann die Vorrichtungs-Steuereinrichtung 88 die Funktionen der Wärmepumpen-Steuereinrichtung 62 aufweisen. Ferner kann die Vorrichtungs-Steuereinrichtung 88 eingerichtet sein die Wärmepumpe 10 bzw. die erste Wärmequelle 72 und die zweite Wärmequelle 74 bzw. deren Nutzung energieeffizient aufeinander abzustimmen, um ein zu erhitzendes Arbeitsmedium (nicht gezeigt) beispielsweise Brauchwasser für einen Heizkreislauf oder für Warmwasser zu erhitzen und andere Heizparameter der Heizvorrichtung einzustellen. Alternativ wäre auch denkbar, dass die Wärmepumpe 10 zusätzlich die Wärmepumpen-Steuereinrichtung 62 aufweist. Beispielhaft weist die vorliegende Heizvorrichtung 70 einen Hydraulikkreislauf 90 auf. Der Hydraulikkreislauf 90 wird durch die Vorrichtungs-Steuereinrichtung 88 angesteuert. Der Hydraulikreislauf 90 leitet das zu erhitzende Arbeitsmedium zur entsprechenden Wärmequelle 72, 74. Dort wird es erhitzt und an die Verbrauchsstellen weitergeleitet (beispielsweise Wärmespeicher) (nicht gezeigt).

Bei der in Figur 3 gezeigten Ausführungsform ist die zweite Zwangsentlüftung 82 dazu eingerichtet bei Betrieb der zweiten Gasfördereinrichtung 86 Abgase 92 der zweiten Wärmequelle 74 durch den gasabführenden Kanal 36 des zweiten Entlüftungsabschnitts 84 aus dem zweiten Gehäuseabschnitt 80 herauszufördern, beispielsweise aus einem Gebäude herauszufördern. Dabei wird gleichzeitig durch die Frischluft-Zuleitung 38 des zweiten Entlüftungsabschnitts 84 Luft 68 in den zweiten Gehäuseabschnitt 80 gesaugt.

## Patentansprüche

1. Wärmepumpe (10) mit einem Kältemittel (14), insbesondere mit einem entflammbaren und/oder einem toxischen Kältemittel, umfassend einen weitestgehend gasdichten Gehäuseabschnitt (26), wobei ein Wärmepumpenabschnitt (28) der Wärmepumpe (10) im gasdichten Gehäuseabschnitt (26) angeordnet ist, wobei der gasdichte Gehäuseabschnitt (26) eine Zwangsentlüftung (30) mit einem Entlüftungsabschnitt (32) aus dem gasdichten Gehäuseabschnitt (26) aufweist, **dadurch gekennzeichnet, dass** der Entlüftungsabschnitt (32) einen aus dem gasdichten Gehäuseabschnitt (26) gasabführenden Kanal (36) aufweist, der von einer Frischluft-Zuleitung (38) umschlossen ist, und dass die Zwangsentlüftung (30) eine Gasfördereinrichtung (34) umfasst.

2. Wärmepumpe (10) nach Anspruch 1, **dadurch gekennzeichnet, dass** der gasabführende Kanal (36) von einer ersten Wand (40) umfänglich begrenzt ist, und dass die Frischluft-Zuleitung (38) von einer zweiten Wand (42) umfänglich begrenzt ist, wobei die erste Wand (40), insbesondere koaxial in der zweiten Wand (42) angeordnet ist.

3. Wärmepumpe (10) nach Anspruch 1 oder 2, **dadurch gekennzeichnet, dass** der gasdichte Gehäuseabschnitt (26) der Wärmepumpe (10) einen Abschnitt eines größeren Vorrichtungsgehäuses (76) bildet oder der gasdichte Gehäuseabschnitt (26) in einem größeren Vorrichtungsgehäuse (76) angeordnet ist, wobei der gasdichte Gehäuseabschnitt (26) die Wärmepumpe (10) gegenüber dem restlichen Vorrichtungsgehäuse (76) zumindest weitestgehend gasdicht isoliert.

4. Wärmepumpe (10) nach einem der vorstehenden Ansprüche, **dadurch gekennzeichnet, dass** die Wärmepumpe (10) einen Leckagesensor (56), insbesondere einen Kältemittelsensor (58), der ausgebildet ist, um eine Leckage von Kältemittel (14) in den gasdichten Gehäuseabschnitt (26) zu detektieren, aufweist und/oder die Wärmepumpe (10) einen Luftmesssensor (60), insbesondere ein Luftdrucksensor und/oder ein Luftstromsensor, der ausgebildet ist, um eine Luftfördermenge der Gasfördereinrichtung (34) und/oder den Betrieb der Gasfördereinrichtung (34) zu überwachen, aufweist.

5. Wärmepumpe (10) nach einem der vorstehenden Ansprüchen, **dadurch gekennzeichnet, dass** die Wärmepumpe (10) derart eingerichtet ist, dass bei Leckage von Kältemittel (14) in den gasdichten Gehäuseabschnitt (26) die Gasfördereinrichtung (34) ihren Betrieb aufnimmt, oder dass die Gasfördereinrichtung (34) kontinuierliche betreibbar ist, insbesondere dass die Wärmepumpe (10) eine Wärmepumpen-Steuereinrichtung (62) umfasst, die ausgebildet und eingerichtet ist, um bei einer Leckagedetektion, insbesondere mittels des Leckagesensors (56), die Gasfördereinrichtung (34) anzusteuern, so dass diese ihren Betrieb, insbesondere basierend auf Messdaten des Luftmesssensors (60), aufnimmt.

6. Wärmepumpe (10) nach einem der vorstehenden Ansprüche, **dadurch gekennzeichnet, dass** der Wärmepumpenabschnitt (28), der im gasdichten Gehäuseabschnitt (26) angeordnet ist, eine Kondensatoreinrichtung (22) umfasst.

7. Wärmepumpe (10) nach einem der vorstehenden Ansprüche, **dadurch gekennzeichnet, dass** der Entlüftungsabschnitt (32) und ein Gasauslass (52) der Gasfördereinrichtung (34) über einen Adapterabschnitt (54) fluidisch miteinander verbunden sind, so dass die Gasfördereinrichtung (34) Gas (35) aus dem gasdichten Gehäuseabschnitt (26) in den Entlüftungsabschnitt (32) fördern kann, wobei insbesondere der Adapterabschnitt (54) außerhalb des gasdichten Gehäuseabschnitts (26) angeordnet ist.

8. Wärmepumpe (10) nach einem der vorstehenden Ansprüchen, **dadurch gekennzeichnet, dass** die Gasfördereinrichtung (34) ein Ventilator oder ein Gebläse ist.

9. Heizvorrichtung (70) umfassend eine Wärmepumpe (10) nach einem der vorstehenden Ansprüche und eine zweite Wärmequelle (74), insbesondere basierend auf der Verbrennung von fossilen oder erneuerbaren Brennstoffen, wobei die Heizvorrichtung (70) den ersten gasdichten Gehäuseabschnitt (26) und ein Vorrichtungsgehäuse (76) mit einem zweiten Gehäuseabschnitt (80) aufweist, wobei insbesondere der erste gasdichte Gehäuseabschnitt (26) der Wärmepumpe (10) einen Abschnitt des Vorrichtungsgehäuses (76) bildet oder insbesondere der erste gasdichte Gehäuseabschnitt (26) im Vorrichtungsgehäuse (76) der Heizvorrichtung (70) angeordnet ist, wobei im zweiten Gehäuseabschnitt (80) die zweite Wärmequelle (74) angeordnet ist.

10. Heizvorrichtung (70) nach Anspruch 9, **dadurch gekennzeichnet, dass** der zweite Gehäuseabschnitt (80) eine zweite Zwangsentlüftung (82) mit einem zweiten Entlüftungsabschnitt (84) aus dem zweiten Gehäuseabschnitt (80) umfasst, wobei der zweite Entlüftungsabschnitt (84) einen aus dem zweiten Gehäuseabschnitt (80) gasabführenden Kanal (36) aufweist, der von einer Frischluft-Zuleitung (38) umschlossen ist, und dass die zweite Zwangsentlüftung (82) eine zweite Gasfördereinrichtung (86) umfasst.
